# EUROPÄISCHE PATENTANMELDUNG

(11) **EP 1 069 041 A2**
(43) Veröffentlichungstag der Anmeldung: **17.01.2001**
(21) Anmeldenummer: 00115325.3
(22) Anmeldetag: 14.07.2000
(51) Int. Cl.: B63C 9/15, A62B 33/00, A63B 29/00

(54) **Rettungskragen**

(30) Priorität: 14.07.1999 DE 19932386
(71) Anmelder: Huhn, Alfred, 80687 München (DE)
(72) Erfinder: Huhn, Alfred, 80687 München (DE)
(74) Vertreter: Schieschke, Klaus, Dipl.-Ing.

(57) **Zusammenfassung**

Die Erfindung bezieht sich auf einen Rettungskragen, insbesondere zur Rettung einer gefährdeten Person, beispielsweise in Form eines Schwimmkragens oder eines Lawinenrettungsmittels, mit einem Halsring (1) mit mindestens einer Tasche (2,2',2'',2'''), in welcher mindestens ein entfaltbarer und aufblasbarer Tragkörper (3,3';4,4') angeordnet ist und mit einer Druckmittelpatrone (5), welche mit einer Auslöseeinrichtung (10) und mit mindestens einer zu den Tragkörpern führenden Leitung (15) erbunden ist. Erfindungsgemäß finden mindestens zwei gemeinsam aktivierbare, vor und hinter dem Kopf der gefährdeten Person angeordnete, mit den Taschen verbundene Tragkörper (3,4;3',4') Anwendung, wobei der hinter dem Kopf (20) liegende Tragkörper (3 bzw. 3') einen höheren Auftrieb aufweist als der vor dem Kopf (20) befindliche Tragkörper (4,4').

## Beschreibung

Die Erfindung bezieht sich auf einen Rettungskragen, insbesondere zur Rettung einer gefährdeten Person, mit einem Halsring mit mindestens einer Tasche in welche mindestens ein entfaltbarer und aufblasbarer Tragkörper angeordnet ist und mit einer Druckmittelpatrone, welche mit einer Auslöseeinrichtung und mit mindestens einer zu dem Tragkörper führenden Leitung verbunden ist.

Als Stand der Technik ist in diesem Zusammenhang bereits ein Schwimmkragen bekannt, welcher als sog. Notausrüstungspaket gegen Ertrinken" dient (DE 34 04 698 A1). Bei dieser bekannten Konstruktion kann eine kleine dehnfähige, aufblasbare Auftriebsblase, welche als Band um den Hals des Schwimmers herumgeführt ist, mittels einer Druckmittelpatrone aufgeblasen werden. Nachteilig bei dieser Konstruktion ist der Einsatz einer einzigen Auftriebsblase, welche bezüglich ihres Volumens und ihrer Gestaltung nur sehr schwer oder kaum an den jeweiligen Schwimmer anzupassen ist. Die Wirkung dieses bekannten Notausrüstungspakets ist daher nur sehr gering und außerdem nicht funktionssicher.

Weiterer Stand der Technik sind aufblasbare Rettungsschwimmkragen (DE-AS 27 36 432, DE-OS 40 00 629 A1). Beide Konstruktionen sind bauaufwendig gestaltet und besitzen keine besonderen Elemente zum Stützen des Kopfes eines Ertrinkenden.

Zum Stand der Technik zählt darüber hinaus ein Rettungsschwimmgerät mit einzeln aufblasbaren Schwimmkörpern (DE-AS 1 133 271). Hier finden zwei Flügel Anwendung, welche einen Brustschwimmkörper bilden. Außerdem ist ein Halsschwimmkörper vorhanden, wobei die beiden Flügel des Brustschwimmkörpers mit dem Halsschwimmkörper durch je eine in der Schultergegend angeordnete Lasche miteinander verbunden sind. Auch hieraus resultiert eine bauaufwendige Konstruktion, wobei es einiger Übung bedarf, diese funktionsrichtig an dem Schwimmer anzubringen.

Als Stand der Technik sind zusätzlich bekannt ein Rettungsschwimmkragen (DE 29 41 931 C2), bei welchem die Auftriebskräfte der Brustflügel mehrfach höher sind als die der Nackenstütze, eine aufblasbare Schwimmbinde (DE-PS 8 61 808), welche mehrere zusammenhängende Luftkammern besitzt, sowie ein aufblasbarer Schwimmring (DE-OS 1 972 052), welcher als Schwimmhilfe zum Aufstreifen auf die Arme und die Beine eines Nichtschwimmers oder Schwimmschülers dient.

Gegenüber dem vorgenannten Stand der Technik besteht die Aufgabe der vorliegenden Erfindung darin, einen Rettungskragen, beispielsweise einen Schwimmkragen der eingangs genannten Art zu schaffen, welcher bei einfachem Aufbau und kostensparender Herstellung eine einwandfreie Stützung des Kopfes einer zu rettenden Person gewährleistet.

Diese Aufgabe wird erfindungsgemäß mit den Merkmalen im kennzeichnenden Teil des Anspruchs 1 gelöst. Es findet damit vorteilhafterweise ein Rettungskragen Anwendung, welcher vorzugsweise mit vier Tragkörpern ausgestattet ist, wobei die zwei vorderen Tragkörper einen geringeren Auftrieb als die beiden hinteren Tragkörper besitzen und damit den Kopf einer zu rettenden Person, beispielsweise eines Ertrinkenden, funktionsgerecht stützen.

In weiterer Ausgestaltung der Erfindung kann bei einem Kragen, insbesondere einem Schwimmkragen, welcher insbesondere gegen Ertrinken und/oder als Hilfe für ungeübte Schwimmer einsetzbar ist, die Gestaltung so sein, dass die Tragkörper als Schwimmkörper ausgebildet sind.

In weiterer Ausgestaltung der Erfindung kann der Haltering aus einem offenen, an seinen Enden miteinander verbindbaren Band bestehen, mit einer mittleren Tasche, welche die Druckmittelpatrone und das Auslöseelement aufweist, wobei beidseitig der mittleren Tasche jeweils zwei Taschen zur Aufnahme eines großen und eines kleinen Schwimmkörpers vorgesehen sind. Hierbei können die Druckmittelpatrone und die Schwimmkörper im unteren Bereich der Taschen durch Leitungen miteinander verbunden sein. Diese Leitungen können dabei jeweils durch jeden der Schwimmkörper hindurchlaufen oder jeder Schwimmkörper kann einzeln mit einer eigenen Leitung mit der Druckmittelpatrone in Verbindung stehen.

Um die gesamte Einheit funktionsfähig und stabil zu halten, besteht die Möglichkeit, dass die Taschen und/oder die Schwimmkörper in ihrem unteren Bereich mit mindestens einem Verstärkungsring versehen sind.

Nach einem weiteren Merkmal der Erfindung kann die Auslöseeinrichtung automatisch oder von Hand auslösbar sein, so dass beispielsweise im Falle von Bewusstlosigkeit trotzdem die vier Schwimmkörper funktionssicher in den aufgeblasenen Zustand überführt werden und damit durch die spezielle Gestaltung den Kopf des Ertrinkenden stützen. Um ein unerwünschtes Auslösen der Auslöseeinrichtung zu vermeiden, kann eine Auslösesperre vorhanden sein.

Nach einem weiteren Merkmal der Erfindung kann der die Schwimmkörper in Taschen aufnehmbare Halsring aus Kunststoff bestehen, wobei die Schwimmkörper im unteren Bereich mit den Taschen verschweißt sind. Zum schnellen Anlegen des Schwimmkragens können die Enden des bandförmigen Halsrings durch einen Klettverschluss miteinander verbunden werden.

Eine besonders einfache Gestaltung des erfindungsgemäßen Schwimmrings ergibt sich dann, wenn die die Schwimmkörper und die Druckmittelpatrone verbindenden Leitungen durch Schweißnähte abgetrennte Teile des bandförmigen Halterings sind.

Die Druckmittelpatrone kann in weiterer Ausgestaltung der Erfindung auswechselbar in der hinteren Tasche angeordnet sein.

Zusätzliche Ausgestaltungen der Erfindung ergeben sich aus den weiteren Unteransprüchen, welche insbesondere dem Einsatz der Rettungskragen bei Lawinenunfällen dient.

Die Erfindung wird nachfolgend anhand von in der Zeichnung dargestellten Ausführungsbeispielen näher beschrieben. In der Zeichnung zeigen:
- Fig. 1: eine schematische Seitenansicht des Schwimmkragens in geöffneter Position;
- Fig. 2: eine Vorderansicht der Druckmittelpatrone:
- Fig. 3: der erfindungsgemäße Schwimmkragen mit aufgeblasenen Schwimmkörpern in schematischer Seitenansicht;
- Fig. 4: die Darstellung nach Fig. 3 in Rückansicht;
- Fig. 5: eine andere Ausführungsform der Erfindung als Lawinenrettungsmit tel an einem Bekleidungsstück, in Vorderansicht, teils gebrochen;
- Fig. 6: eine Draufsicht auf die Ausführungsform nach Fig. 5;
- Fig. 7: eine schematische Seitenansicht der Ausführungsform nach Fig. 5 beziehungsweise 6.

Wie aus Fig. 1 hervorgeht, besteht der erfindungsgemäße Schwimmkragen aus einem bandförmigen Haltelelement 1, welcher beispielsweise aus Kunststoff besteht und vier Taschen aufweist. Hierbei sind beiderseits einer mittleren Tasche 22 weitere Taschen 2, 2' sowie 2'' und 2''' angeordnet.

Die mittlere Tasche 22 dient zur Aufnahme einer Druckmittelpatrone 5 mit Auslöseelement 10. Die weiteren Taschen sind so ausgebildet, dass sie zur Aufnahme von Schwimmkörpern 3, 3' sowie 4, 4' dienen. Hierbei sind die Taschen 2 und 2'' zur Aufnahme der Schwimmkörper 3 und 3' vorgesehen, während die äußeren Taschen 2' und 2''' zur Aufnahme der Schwimmkörper 4 und 4' dienen.

Wie ersichtlich, weisen die Schwimmkörper 3 und 3', welche sich hinter dem Kopf 20 eines Menschen befinden, eine größere Form und damit eine höhere Auftriebskraft auf als die vorderen und kleiner gestalteten Schwimmkörper 4 und 4'.

Der Haltering 1 weist an seinen Endbereichen einen Klettverschluss 25 auf, so dass sich der Schwimmkragen schnell und problemlos um den Hals eines Schwimmers befestigen lässt.

Die Schwimmkörper 3 und 4, welche sich gemäß Fig. 1 links in den Taschen 2 und 2' befinden, sowie die Schwimmkörper 3' und 4', welche in den Taschen 2'' und 2''' angeordnet sind, werden durch Leitungen 15, 15', 15'' und 15''' miteinander verbunden. Hierbei befinden sich diese Leitungen nach Fig. 1 vorteilhafterweise im unteren Bereich jeder der Taschen. Es können insgesamt vier kurze Leitungen, wie im Ausführungsbeispiel dargestellt, vorgesehen sein. Alternativ besteht auch die Möglichkeit einer durchgehenden Leitung zu den Schwimmkörpern 3 und 4 sowie 3' und 4' mit entsprechenden Abzweigungen. Darüber hinaus kann die Anordnung so sein, dass von der Druckmittelpatrone 5 jeweils eine einzige Leitung zu dem Schwimmkörper 3, zu dem Schwimmkörper 4 sowie zu den Schwimmkörpern 3' und 4' führt.

Die Druckmittelpatrone 5 befindet sich auswechselbar in der mittleren Tasche 22 und ist nach Fig. 2 mit einer Auslösesperre 12 verbunden, so dass ein unerwünschtes Auslösen des Auslöseelements 10 einwandfrei vermieden wird. In einer nicht näher dargestellten Ausführungsform besteht die Möglichkeit, dass die Taschen 2, 2', 2'' und 2''' und/oder die Schwimmkörper 3, 3' sowie 4, 4' in ihrem unteren Bereich mit mindestens einem Verstärkungsring versehen sind. Damit kann der Schwimmkragen, d.h. der bandförmige Haltering 1, bereits eine gewölbte Form einnehmen, so dass er sich leicht um den Hals eines Schwimmers legen und über den Klettverschluss zu einer geschlossenen Einheit verbinden lässt.

Das Auslöseelement 10 kann als Selbstauslösung gestaltet sein, welches beispielsweise bei Erschöpfung, bei körperlichen Schwächen oder bei anderen Schwächeerscheinungen ausgelöst wird. Es besteht auch die Möglichkeit einer automatischen Auslösung, beispielsweise bei fallendem Blutdruck.

Da die beiden hinteren Schwimmkörper 3 und 3' eine größere Auftriebs- und Stabilisierungswirkung haben als die beiden Schwimmkörper 4 und 4', wird der Kopf 20 des Schwimmers einwandfrei in einer stabilen Lage gehalten.

Die gesamte Anordnung ist so gestaltet, dass sie einerseits kostensparend herstellbar ist, andererseits jedoch einwandfrei den Kopf eines Ertrinkenden oder eines ungeübten Schwimmers funktionssicher so über Wasser hält, dass eine optimale Lage eingenommen wird.

Erfindungsgemäß besteht auch die Möglichkeit, den Rettungskragen für ein Lawinenrettungsmittel einzusetzen. Diese Möglichkeit ist in den Figuren 5 bis 7 dargestellt:

Hier ist erkennbar, dass der Halsring 1' mit den entsprechenden Tragkörpern 3, 4; 3', 4' Teil eines Kleidungsstückes, insbesondere eines Rettungskleidungsstückes 30 ist. Dieses Rettungskleidungsstück 30 kann beispielsweise als Anorak, als Overall, als Skianzug oder ähnlich ausgebildet sein.

Aus den vorgenannten Figuren geht hervor, dass das Rettungsbekleidungsstück 30 einen Kragen 35 aufweisen kann, in welchem zumindest teilweise der Halsring 1' eingearbeitet ist, in dessen Taschen die Tragkörper angeordnet sind. Wiederum ist eine Druckmittelpatrone 5 vorhanden, welche bei dem vorliegenden Ausführungsbeispiel in einer Seitentasche 37 des Rettungsbekleidungsstückes 30 angeordnet sein kann. Über ein Zugmittel 38, beispielsweise eine Reißleine kann die Druckmittelpatrone 5 im Gefahrenfall betätigt werden und damit im vorgenannten Sinne die Tragkörper 3 und 4 beziehungseise 3' und 4' aufblasen, um die gefährdete Person im Falle eines Lawinenunglücks zu retten.

Die Druckmittelpatrone 5 kann über mindestens eine Hauptleitung 14 bzw. 14' und mehrere Nebenleitungen 15 bzw. 15' mit den einzelnen Tragkörpern 3, 4 bzw. 3', 4' verbunden sein. Bei dem dargestellten Ausführungsbeispiel sind zwei Hauptleitungen vorhanden, nämlich eine Hauptleitung 14 und mindestens eine Nebenleitung 15, welche eine Gruppe der Tragkörper 3 und 4 mit der Druckmittelpatrone 5 verbinden und eine weitere, parallel geführte Hauptleitung 14' und mindestens eine Nebenleitung 15', die eine Verbindung zwischen einer anderen Gruppe der Tragkörper 3' und 4' mit der Druckmittelpatrone 5 herstellen.

Vorzugsweise sind bei der Ausführungsform des erfindungsgemäßen Rettungskragens als Lawinenrettungsmittel die größeren Tragkörper 3 und 3' größer ausgebildet als die betreffenden Tragkörper bei einem Rettungskragen, welcher als Schwimmkragen dient.

Die Druckmittelpatrone 5 kann beispielsweise in eine Brusttasche 37 des Rettungsbekleidungsstückes 30 eingearbeitet sein oder in diese im Bedarfsfall eingesteckt werden, wozu zwischen den jeweiligen Hauptleitungen 14 und 14' und der entsprechenden Anschlußstelle der Druckmittelpatrone 5 leicht bedienbare Steckelemente (nicht näher dargestellt) vorgesehen sind. Das Druckmittel in der Druckmittelpatrone 5 kann beispielsweise Druckluft oder Helium sein.

In jedem Fall wird durch die Erfindung ein Rettungskragen geschaffen, welcher sowohl als Schwimmkörper als auch als Lawinenrettungsmittel eingesetzt werden kann und neben einem einfachen Aufbau eine hohe Effektivität bezüglich der zu schützenden Person aufweist.

## Patentansprüche

1. Rettungskragen, insbesondere zur Rettung einer gefährdeten Person, mit einem Halsring (1) mit mindestens einer Tasche (2) in welcher mindestens ein entfaltbarer und aufblasbarer Tragkörper angeordnet ist
Und mit einer Druckmittelpatrone (5), welche mit einer Auslöseeinrichtung (10) und mit mindestens einer zu dem Tragkörper (3) führenden Leitung (15) verbunden ist,
**gekennzeichnet durch**
mindestens zwei gemeinsam vor und hinter dem Kopf der Person angeordnete, mit den Taschen (2, 2', 2'', 2''') verbundene Tragkörper (3, 4; 3', 4'), wobei der hinter dem Kopf (20) zu liegende Tragkörper (3, 3') einen höheren Auftrieb aufweist als der vor dem Kopf (20) befindliche Tragkörper (4, 4').

2. Kragen, insbesondere Schwimmkragen, insbesondere gegen Ertrinken und/oder als Hilfe für ungeübte Schwimmer, nach Anspruch 1, dadurch gekennzeichnet, dass die Tragkörper als Schwimmkörper (3, 4; 3', 4') ausgebildet sind.

3. Kragen nach Anspruch 2, **gekennzeichnet durch** zwei vor und hinter dem Kopf (20) des Schwimmers angeordnete Schwimmkörper (3, 3'; 4, 4').

4. Kragen nach Anspruch 3, **dadurch gekennzeichnet**, dass der Halsring (1) aus einem offenen, an seinen Enden miteinander verbindbaren Band besteht, mit einer mittleren Tasche (22), welche die Druckmittelpatrone (5) und das Auslöseelement (10) aufweist und
dass beiderseits der mittleren Tasche (22) jeweils zwei Taschen (2, 2', 2'', 2''') zur Aufnahme eines großen und eines kleinen Schwimmkörpers (3, 3'; 4, 4') vorgesehen sind.

5. Kragen nach Anspruch 4, **dadurch gekennzeichnet**, dass die Druckmittelpatrone (5) und die Schwimmkörper (3, 3'; 4, 4') im unteren Bereich der Taschen (2, 2', 2'', 2''') durch Leitungen (15, 15', 15'', 15''') miteinander verbunden sind.

6. Kragen nach Anspruch 4, **dadurch gekennzeichnet**, dass die Taschen (2, 2', 2'', 2''') und/oder die Schwimmkörper (3, 3', 4, 4') in ihrem unteren Bereich mit mindestens einem Verstärkungsring versehen sind.

7. Kragen nach einem oder mehreren der vorhergehenden Ansprüche, **dadurch gekennzeichnet**, dass die Auslöseeinrichtung (10) automatisch und/oder von Hand auslösbar ist.

8. Kragen nach Anspruch 7, **dadurch gekennzeichnet**, dass die Auslöseeinrichtung (10) mit einer Auslösesperre (12) verbunden ist.

9. Kragen nach einem oder mehreren der vorhergehenden Ansprüche, **dadurch gekennzeichnet**, dass der die Schwimmkörper (3, 3'; 4, 4') in Taschen (2, 2', 2'', 2''') aufnehmende, bandförmige Halsring (1) aus Kunststoff besteht, wobei die Schwimmkörper (3, 3'; 4, 4') im unteren Bereich mit den Taschen (2, 2', 2'', 2''') verschweißt sind.

10. Kragen nach Anspruch 4, **dadurch gekennzeichnet**, dass die Enden des bandförmigen Halsrings (1) durch einen Klettverschluss (25) miteinander verbindbar sind.

11. Kragen nach einem oder mehreren der vorhergehenden Ansprüche, **dadurch gekennzeichnet**, dass die die Schwimmkragen (3, 3'; 4, 4') und die Druckmittelpatrone (5) verbindenden Leitungen durch Schweißnähte abgetrennte Teile des bandförmigen Halsrings (1) sind.

12. Kragen nach einem oder mehreren der vorhergehenden Ansprüche, **dadurch gekennzeichnet**, dass beiderseits der Druckmittelpatrone (5) diese jeweils über eine Leitung mit einem großen und einem kleinen Schwimmkörper (3, 3'; 4, 4') verbunden ist.

13. Kragen nach einem oder mehreren der Ansprüche 1 bis 10, **dadurch gekennzeichnet**, dass jeder Schwimmkörper (3, 3'; 4, 4') über eine eigene Leitung mit der Druckmittelpatrone (5) verbunden ist.

14. Kragen nach einem oder mehreren der vorhergehenden Ansprüche, **dadurch gekennzeichnet**, dass die Druckmittelpatrone (5) auswechselbar in der mittleren Tasche (22) angeordnet ist.

15. Kragen nach Anspruch 1, insbesondere als Lawinenrettungsmittel, **dadurch gekennzeichnet**, dass der Halsring (1') mit den Tragkörpern (3, 4; 3', 4') Teil eines Kleidungsstückes, insbesondere eines Rettungskleidungsstücks (30) ist.

16. Kragen nach Anspruch 15, **dadurch gekennzeichnet**, dass das Rettungskleidungsstück (30) einen Kragen (35) aufweist, in welchen zumindest teilweise der Haisring (1') eingearbeitet ist.

17. Kragen nach Anspruch 15 oder 16, **dadurch gekennzeichnet,** dass die mit den Tragkörpern (3, 4; 3', 4') verbundene Druckmittelpatrone (5) in einer Tasche (37) des Rettungskleidungsstücks (30) angeordnet und über ein Zugmittel (38), insbesondere eine Reißleine, betätigbar ist.

18. Kragen nach Anspruch 15 bis 17, **dadurch gekennzeichnet,** dass die Druckmittelpatrone (5) über mindestens eine Hauptleitung (14, 14') und mehrere Nebenleitungen (15; 15') mit den einzelnen Tragkörpern (3, 4; 3', 4') verbunden ist.

19. Kragen nach Anspruch 18, **dadurch gekennzeichnet,** dass eine Hauptleitung (14) und mindestens eine Nebenleitung (15) eine Gruppe der Tragkörper (3, 4) und eine andere Hauptleitung (14') und mindestens eine Nebenleitung (15') eine andere Gruppe der Tragkörper (3', 4') mit der Druckmittelpatrone (5) verbinden.

20. Kragen nach Anspruch 15 bis 19, **dadurch gekennzeichnet**, dass das Rettungskleidungsstück (30) als Anorak, Overall oder Skianzug ausgebildet ist.

21. Kragen nach einem der vorhergehenden Ansprüche, **dadurch gekennzeichnet**, dass das Druckmittel in der Druckmittelpatrone (5) Druckluft oder Helium ist.
